# EUROPÄISCHE PATENTSCHRIFT

(11) **EP 2 193 317 B1**
(45) Veröffentlichungstag und Bekanntmachung des Hinweises auf die Patenterteilung: **13.07.2016**
(21) Anmeldenummer: 08803923.5
(22) Anmeldetag: 10.09.2008
(51) Int. Cl.: F25D 11/00

(54) **ELEKTRISCHES HAUSHALTSGERÄT MIT KÄLTESPEICHERVORRICHTUNG**
ELECTRICAL DOMESTIC APPLIANCE COMPRISING A COLD RESERVOIR
APPAREIL ELECTROMENAGER A DISPOSITIF ACCUMULATEUR DE FROID

(30) Priorität: 28.09.2007 CN 200710133302
(43) Veröffentlichungstag der Anmeldung: 09.06.2010
(73) Patentinhaber: BSH Hausgeräte GmbH, 81739 München (DE)
(72) Erfinder: BECKE, Christoph, 83109 Grosskarolinenfeld (DE); EICHER, Max, 80689 München (DE); FINK, Jürgen, 73434 Aalen (DE); STAUD, Ralph, 81669 München (DE); TISCHER, Thomas, 85540 Haar (DE); ZHU, Weihong, Jiangxi (CN)
(86) Internationale Anmeldenummer: PCT/EP2008/061956
(87) Internationale Veröffentlichungsnummer: WO 2009/043695

(56) Entgegenhaltungen:
- DE-A1- 3 222 346
- DE-A1- 3 936 017
- DE-A1- 19 907 184
- JP-A- 9 303 931

## Beschreibung

### [Technologisches Gebiet]

Diese Erfindung erstreckt sich auf ein elektrisches Haushaltsgerät und bezieht sich insbesondere auf einen elektrischen Haushaltskühlschrank oder Gefrierschrank mit Kältespeichervorrichtung.

### [Technologischer Hintergrund]

Die herkömmlichen elektrischen Kühlschränke sind im Inneren, um die Schaltfrequenz des Kühlsystems zu verringern und das Ziel der Energieeinsparung zu erreichen oder um dem Kühlschrank im Falle von überraschenden Stromunterbrechungen für eine bestimmte Zeit weiterhin die Bereitstellung der Kühl- und Gefrierfunktionen zu ermöglichen, gewöhnlich mit einer Kältespeichervorrichtung versehen. Im Kühlprozess des Kühlschranks wird die Kältespeichervorrichtung auf eine festgelegte Temperatur gekühlt. Nachdem der Kühlschrank das Kühlen beendet hat, setzt die Kältespeichervorrichtung langsam die in ihr gespeicherte Energie frei.

Bezüglich der Position der Kältespeichervorrichtung im Kühlschrank besteht ein häufiges Verfahren darin, die Kältespeichervorrichtung direkt im Kühllagerraum oder im Gefrierraum anzubringen, zum Beispiel auf der Seitenwand oder der Rückwand des Kühllagerraums oder des Gefrierraums oder auf dem Gestell des Verdampfers des Gefrierraums. Die Mängel dieser Konstruktion bestehen darin, dass die Kältespeichervorrichtung entweder im Kühllagerraum oder im Gefrierraum freien Platz für die Lagerung beansprucht, wobei die Kältespeichervorrichtung nach der Montage in der Regel nicht mehr demontiert werden kann, was ungünstig für die Regelung der Kältespeicherfunktionen durch den Nutzer ist.

Um diese Mängel zu beheben, wird im chinesischen Gebrauchsmusterpatent Nr. 02268284.8 eine verbesserte Kältespeichervorrichtung offenbart, wie in Abbildung 1 dargestellt. Auf dem Türkörper 1 des Gefrierraums des Kühlschranks sind mehrere Hohlräume 11 ausgeformt, wobei in jedem Hohlraum 11 eine demontierbare Akkumulatorflasche 2 angebracht ist. Der Vorteil dieser Konstruktion besteht darin, dass kein Raum des Gefrierraums beansprucht wird und außerdem die Akkumulatorflasche 2 aus dem Hohlraum 11 herausgenommen werden kann, wodurch auf der Grundlage des Kältebedarfs das Volumen der Akkumulatorflüssigkeit in den Akkumulatorflaschen 2 geregelt werden kann. Außerdem sind die jetzigen neuartigen Kühlschränke, insbesondere die großvolumigen Side-by-Side-Kühlschränke, in der Regel im Gefrierfach mit einer automatischen Eismaschine ausgestattet. Entsprechend ist auf der Tür des Gefrierraums ein Eisausgabekanal angebracht, der durch den Türkörper hindurchführt, mit dem die Eisstücke der automatischen Eismaschine nach außerhalb der Tür geleitet werden. Da die Öffnung des Eisausgabekanals der automatischen Eismaschine im Gefrierraum entsprechen muss, ist in der Regel an der Innenseite der Tür ein Vorsprung ausgeformt, der zum Gefrierraum gerichtet ist, und die Öffnung des Eisausgabekanals ist auf diesem Vorsprung angebracht. Ein Problem, das die Konstrukteure von Kühlschränken berücksichtigen müssen, besteht darin, wie der Raum, der von diesem Vorsprung beansprucht wird, vollständig genutzt wird.

Die Offenlegungsschrift JP 09 303931 A zeigt ein Haushaltsgerät mit einer Kältespeichervorrichtung, gemäß den Oberbegriff von Anspruch 1.

Die Offenlegungsschrift DE 32 22 346 A1 zeigt ein Haushalts-Gefriergerät, in dessen wärmeisoliertem Gehäuse sich ein gegen Wärmeaustausch mit Räumen höherer Temperatur durch eine Tür verschließbarer Gefrierraum befindet.

Die Offenlegungsschrift DE 39 36 017 A1 zeigt einen Haushaltskühlschrank mit einem Tiefkühl- und/oder Gefrierfach, wobei sich in unmittelbarer Nähe des Tiefkühl- und/oder Gefrierfachs ein Behälter mit Kühlflüssigkeit befindet.

Die Offenlegungsschrift DE 199 07 184 A1 zeigt einen Gefrierschrank mit einem innerhalb seines wärmeisolierenden Gehäuses angeordneten Gefrierraum.

### [Inhalt der Erfindung]

Das Ziel dieser Erfindung besteht darin, ein elektrisches Haushaltsgerät, zum Beispiel einen elektrischen Kühlschrank, mit einer Kältespeichervorrichtung, die den Raum vollständig ausnutzt, zur Verfügung zu stellen.

Zur Realisierung des genannten Ziels der Erfindung beinhaltet ein elektrisches Haushaltsgerät einer Verfahrensweise dieser Erfindung, insbesondere ein elektrischer Kühlschrank, einen Schrankkörper mit einem Gefrierraum, eine Tür zum Verschließen des Gefrierraums sowie eine auf der Innenseite der Tür angebrachte Kältespeichervorrichtung. Die Innenseite der Tür verfügt über einen zum Gefrierraum gerichteten Vorsprung, auf dem eine Öffnung zur Ausleitung der Eisstücke aus dem Gefrierraum vorhanden ist und auf dem unterhalb dieser Öffnung eine Vertiefung geformt ist, in der die Kältespeichervorrichtung montiert ist.

Eine weitere Verbesserung dieser Erfindung besteht darin, dass die Gestalt und die Abmessungen der beschriebenen Kältespeichervorrichtung mit der Gestalt und den Abmessungen dieser Vertiefung übereinstimmen.

Eine weitere Verbesserung dieser Erfindung besteht darin, dass die beschriebene Kältespeichervorrichtung einen Kälteakkumulator, eine in der Vertiefung befestigte Dose zur Aufnahme dieses Kälteakkumulators sowie einen beweglich mit der Vertiefung verbundenen Deckel zum Verschließen dieses Kälteakkumulators umfasst.

Eine weitere Verbesserung dieser Erfindung besteht darin, dass der beschriebene Kälteakkumulator aus der Dose herausgenommen werden kann und anschließend die beschriebene Dose die Funktion eines Flaschenständers innehat.

Eine weitere Verbesserung dieser Erfindung besteht darin, dass der beschriebene Deckel gelenkig mit der Türseite dieser Vertiefung verbunden ist.

Eine weitere Verbesserung dieser Erfindung besteht darin, dass es sich bei dem beschriebenen Kälteakkumulator um eine mit Akkumulatorflüssigkeit gefüllte Akkumulatorflasche handelt.

Der Nutzeffekt dieser Erfindung besteht in Folgendem: Die Kältespeichervorrichtung nutzt vollständig den Raum auf der Tür des Kühlschranks aus, wobei die Position der Kältespeichervorrichtung es ihr ermöglicht, eine Wirkung zur Verstärkung der Dicke der Wärmeisolationsschicht der Tür zu entfalten.

### [Kurze Erläuterungen zu den Abbildungen]

Abbildung 1: Darstellung eines herkömmlichen elektrischen Kühlschranks mit Kältespeichervorrichtung
Abbildung 2: Darstellung eines elektrischen Kühlschranks mit einer Kältespeichervorrichtung einer Verfahrensweise dieser Erfindung
Abbildung 3: Darstellung eines elektrischen Kühlschranks aus Abb. 2, bei dem sich der Deckel der Kältespeichervorrichtung in geöffneter Stellung befindet
Abbildung 4: Darstellung eines elektrischen Kühlschranks aus Abb. 2, bei dem die Kältespeichervorrichtung von dem Vorsprung der Tür entfernt wurde
Abbildung 5: vergrößerte Darstellung der Kältespeichervorrichtung aus Abb. 3
Abbildung 6: Darstellung der Kältespeichervorrichtung aus Abb. 5, wobei der Kälteakkumulator aus der Dose entnommen wurde

### [Konkrete Verfahrensweise]

Wie in Abbildung 2 dargestellt, umfasst ein elektrischer Kühlschrank einer Verfahrensweise dieser Erfindung einen Schrankkörper 1, der Schrankkörper 1 verfügt über einen Kühllagerraum und einen Gefrierraum, die nebeneinander angeordnet sind, wobei der Gefrierraum in der Abbildung mit der Ziffer 2 gekennzeichnet ist. Im oberen Teil des Gefrierraums 2 ist eine automatische Eismaschine 3 angebracht. Unterhalb der automatischen Eismaschine 3 befindet sich eine Öffnung (in Abb. 2 nicht sichtbar). Die von der automatischen Eismaschine 3 hergestellten Eisstücken können durch diese Öffnung nach außen befördert werden. Dieser elektrische Kühlschrank umfasst außerdem eine beweglich an einer Seite des Schrankkörpers montierte Tür 4 zum Verschließen des Gefrierraums 2. In Abbildung 2 wird die Tür 4 in geöffnetem Zustand gezeigt. Es ist zu sehen, dass sich auf der Innenseite der Tür 4 ein Vorsprung 40 befindet. Die Oberseite des Vorsprungs 40 ist mit einer Öffnung 41 versehen; diese Öffnung 41 ist mit dem Eisausgabekanal verbunden, der in der Tür 4 angebracht ist und durch die Innen- und Außenseite der Tür 4 hindurchgeht (in Abb. 2 nicht sichtbar). Wenn sich die Tür 4 in geschlossener Stellung befindet, erstreckt sich ein Teil des Vorsprungs 40 bis in den Gefrierraum 2. Dabei wird die Öffnung 41 mit der Öffnung unterhalb der automatischen Eismaschine 3 verbunden, wodurch die von der automatischen Eismaschine 3 produzierten Eisstücke durch die Öffnung über den Eisausgabekanal nach außerhalb der Tür 4 geführt werden. Was die Konstruktion des Eisausgabekanals sowie der Öffnung des Eisausgabekanals an der Außenseite der Tür 4 betrifft, so erfolgt eine Offenbarung in sehr vielen elektrischen Kühlschränken mit herkömmlicher Technologie. Auf eine nochmalige Beschreibung in dieser Erfindung wird deshalb verzichtet.

Auf dem Vorsprung 40 in Abbildung 2 ist außerdem eine Kältespeichervorrichtung 5 angebracht. Auf die Position, den detaillierten Aufbau und die Funktionen der Kältespeichervorrichtung 5 wird nachfolgend in den Beschreibungen zu den Abbildungen 3 bis 6 detailliert eingegangen.

Wie in Abbildung 3 dargestellt, muss sich die Öffnung 41 des Vorsprungs 40, wenn sich die Tür 3 in geschlossener Stellung befindet, bis unterhalb der automatischen Eismaschine 3 erstrecken, weswegen die Dicke des Oberteils des Vorsprungs 40, das sich in den Gefrierraum 2 erstreckt, relativ groß ist. Deshalb ist auf der zum Gefrierraum 2 gerichteten Seite des Unterteils des Vorsprungs 4 eine Vertiefung 42 geformt. Wiederum in Abbildung 2 ist dargestellt, dass die Kältespeichervorrichtung 5 in dieser Vertiefung 42 angebracht ist. Die Gestalt und das Volumen der Kältespeichervorrichtung 5 stimmen genau mit der Größe der Vertiefung 42 überein. Nach Befestigung der Kältespeichervorrichtung 5 in der Vertiefung 42 befinden sich die Seitenfläche des Oberteils des Vorsprungs 40 und die Seitenfläche der Kältespeichervorrichtung 5 auf der selben vertikalen Ebene. Das heißt, die Vertiefung 42 wird von der Kältespeichervorrichtung 5 genau eben ausgefüllt. Auf diese Weise erhält der Vorsprung 40 ein relativ glattes Aussehen, wobei die Kältespeichervorrichtung 5 den Raum der Vertiefung 42 außerdem vollständig ausnutzt.

Unter Verweis auf die Abbildungen 4 bis 6 wird nachfolgend der Aufbau der Kältespeichervorrichtung 5 detailliert beschrieben. Die Kältespeichervorrichtung 5 umfasst eine Dose 50, einen Kälteakkumulator 51 sowie einen Deckel 52. Die Dose 50 wird aus Kunststoff hergestellt und hat eine nach oben gerichtete Öffnung. Die Dose 50 wird durch eine Befestigungsvorrichtung, zum Beispiel Schrauben, auf der Seitenfläche der Vertiefung 42 befestigt. Der Kälteakkumulator 51 umfasst zwei länglich geformte Akkumulatorflaschen, die nebeneinander in die Dose 50 eingesetzt werden. Die Akkumulatorflüssigkeit wird durch Öffnungen auf den Akkumulatorflaschen in diese eingefüllt. Das Volumen der Akkumulatorflüssigkeit kann auf der Grundlage der Anforderungen des Kühlschranks an die Funktion der Kältespeicherung geregelt werden. Wenn eine hohe Kältespeicherfunktion erforderlich ist, wird viel Akkumulatorflüssigkeit eingefüllt. Wenn das Gegenteil der Fall ist, wird wenig Akkumulatorflüssigkeit eingefüllt. Der Deckel 52 ist drehbar mit einem in der Vertiefung 42 befestigten Scharnier verbunden und kann zwischen geöffneter Stellung und geschlossener Stellung gedreht werden. Wenn sich der Deckel 52 in geöffneter Stellung befindet, können die Akkumulatorflaschen aus der Dose 50 herausgenommen werden. Wenn sich der Deckel 52 in geschlossener Stellung befindet, sind die Akkumulatorflaschen in der Dose 50 befestigt und der Deckel 52 befindet sich mit dem Oberteil des Vorsprungs 40 in der selben vertikalen Ebene.

Die Kältespeichervorrichtung 5 dieser Erfindung nutzt vollständig den Raum der Vertiefung 41 aus, wobei die Dose 50 nicht nur zur Aufnahme des Kälteakkumulators 51 dient. Wenn der Kühlschrank keinen Kälteakkumulator zur Bereitstellung der Kältespeicherfunktion benötigt, kann der Kälteakkumulator 51 aus der Dose 50 herausgenommen werden. Dann kann die Dose 50 auch die Funktion als kleiner Flaschenständer übernehmen, und der Nutzer kann einige Flaschen mit kleinem Volumen oder Lebensmittel in der Dose 50 lagern. Da sich außerdem im Vorsprung 40 der diesen durchziehende Eisausgabekanal befindet, führt dies dazu, dass an dieser Stelle die Dicke der Wärmeisolationsschicht nicht so stark wie an anderen Stellen ist. Die Anbringung der Kältespeichervorrichtung 5 in der Vertiefung 41 übt deshalb auch die Funktion aus, die Dicke der Wärmeisolationsschicht zu verstärken und die Isolation der Tür 3 für den Gefrierraum 2 zu erhöhen.

Vorstehend handelt es sich um eine relativ optimale Verfahrensweise dieser Erfindung. Es muss darauf hingewiesen werden, dass allgemeines technisches Personal aus diesem Gebiet auf der Grundlage konkreter Erfordernisse ohne den Aufwand kreativer Arbeit diese Erfindung in geeigneter Weise anpassen kann. Zum Beispiel können die Gestalt und Größe der Kältespeichervorrichtung sowie die Position des Vorsprungs entsprechend der Größe und Gestalt der Vertiefung in geeigneter Weise modifiziert werden. Weiterhin können zum Beispiel die Größe und Gestalt des Kälteakkumulators der Kältespeichervorrichtung sowie das Verfahren zum Öffnen und Schließen des Deckels der Kältespeichervorrichtung entsprechend der Größe und Gestalt der Vertiefung in geeigneter Weise modifiziert werden. Diese geeigneten Modifizierungen und Anpassungen sollen innerhalb des Schutzbereichs der Ansprüche dieser Erfindung liegen.

## Patentansprüche

1. Elektrisches Haushaltsgerät mit Kältespeichervorrichtung (5), insbesondere elektrischer Kühlschrank, einschließlich eines Schrankkörpers (1) mit Gefrierraum (2), einer verschließbaren Tür (4) des Gefrierraums (2) sowie einer Kältespeichervorrichtung (5), die auf der Innenseite der Tür (4) angebracht ist, wobei die Innenseite der Tür (4) über einen zum Gefrierraum (2) gerichteten Vorsprung (40) verfügt und auf diesem Vorsprung (40) sich eine Öffnung (41) zur Ausleitung von Eisstücken aus dem Gefrierraum (2) befindet, **dadurch gekennzeichnet, dass** auf dem Vorsprung (40) unter dieser Öffnung (41) eine Vertiefung (42) geformt ist und diese Kältespeichervorrichtung (5) in dieser Vertiefung (42) angebracht ist.

2. Elektrisches Haushaltsgerät gemäß Anspruch 1, **dadurch gekennzeichnet, dass** Gestalt und Maße der beschriebenen Kältespeichervorrichtung (5) mit Gestalt und Maßen dieser Vertiefung (42) übereinstimmen.

3. Elektrisches Haushaltsgerät gemäß Anspruch 1 oder 2, **dadurch gekennzeichnet, dass** die beschriebene Kältespeichervorrichtung (5) einen Kälteakkumulator (51), eine Dose (50) zum Einsetzen dieses Kälteakkumulators (51), die in der Vertiefung (42) befestigt ist, sowie einen Deckel (52), der beweglich mit der Vertiefung (42) verbunden ist und zum Verschließen dieses Kälteakkumulators (51) verwendet wird, umfasst.

4. Elektrisches Haushaltsgerät gemäß Anspruch 3, **dadurch gekennzeichnet, dass** der beschriebene Kälteakkumulator (51) aus der Dose (50) herausgenommen werden kann und anschließend die beschriebene Dose (50) über die Funktion eines Flaschenständers verfügt.

5. Elektrisches Haushaltsgerät gemäß Anspruch 3, **dadurch gekennzeichnet, dass** der beschriebene Deckel (52) mit der Türseite dieser Vertiefung (42) gelenkig verbunden ist.

6. Elektrisches Haushaltsgerät gemäß Anspruch 3, **dadurch gekennzeichnet, dass** es sich bei dem beschriebenen Kälteakkumulator (51) um eine mit Akkumulatorflüssigkeit gefüllte Akkumulatorflasche handelt.

## Claims

1. Electrical domestic appliance with a cold reservoir (5), in particular electrical refrigerator, including a cabinet body (1) with freezer compartment (2), a closable door (4) of the freezer compartment (2) and a cold reservoir (5), which is arranged on the interior of the door (4), wherein the interior of the door (4) has a projection (40) oriented towards the freezer compartment (2) and an opening (41) for conveying chunks of ice out of the freezer compartment (2) is located on this projection (40), **characterised in that** a depression (42) is formed on the projection (40) under this opening (41), and this cold reservoir (5) is arranged in this depression (42).

2. Electrical domestic appliance according to claim 1, **characterised in that** the shape and dimensions of the described cold reservoir (5) match the shape and dimensions of this depression (42).

3. Electrical domestic appliance according to claim 1 or 2, **characterised in that** the described cold reservoir (5) comprises a cool thermal storage (51), a receptacle (50) for the insertion of this cool thermal storage (51), which is fixed in the depression (42), and a lid (52), which is connected with the depression (42) in a movable manner and is used for closure of this cool thermal storage (51).

4. Electrical domestic appliance according to claim 3, **characterised in that** the described cool thermal storage (51) can be removed from the receptacle (50) and the described receptacle (50) then assumes the function of a flask rack.

5. Electrical domestic appliance according to claim 3, **characterised in that** the described lid (52) is connected in a jointed manner with the door side of this depression (42).

6. Electrical domestic appliance according to claim 3, **characterised in that** the described cool thermal storage (51) takes the form of a thermal storage flask filled with thermal storage liquid.

## Revendications

1. Appareil ménager électrique avec dispositif accumulateur de froid (5), en particulier réfrigérateur électrique, y compris un corps d'armoire (1) avec espace de congélation (2), une porte pouvant être fermée (4) de l'espace de congélation (2) ainsi qu'un dispositif accumulateur de froid (5) disposé sur le côté intérieur de la porte (4), dans lequel le côté intérieur de la porte (4) dispose d'une saillie (40) dirigée vers l'espace de congélation (2) et dans lequel une ouverture (41) d'évacuation de glaçons au départ de l'espace de congélation (2) se trouve sur cette saillie (40), **caractérisé en ce qu'**une cavité (42) est formée sur la saillie (40) sous cette ouverture (41) et ce dispositif accumulateur de froid (5) est placé dans cette cavité (42).

2. Appareil ménager électrique selon la revendication 1, **caractérisé en ce que** la forme et la dimension du dispositif accumulateur de froid décrit (5) coïncide avec la forme et les dimensions de cette cavité (42).

3. Appareil ménager électrique selon la revendication 1 ou 2, **caractérisé en ce que** le dispositif accumulateur de froid décrit (5) englobe un accumulateur de froid (51), une boîte (50) pour la mise en place de cet accumulateur de froid (51) et fixée dans la cavité (42), ainsi qu'un couvercle (52) relié de manière mobile à la cavité (42) et utilisée afin de fermer cet accumulateur de froid (51).

4. Appareil ménager électrique selon la revendication 3, **caractérisé en ce que** l'accumulateur de froid décrit (51) peut être extrait de la boîte (50) et **en ce que** la boîte décrite (50) dispose ensuite de la fonction d'un porte-bouteilles.

5. Appareil ménager électrique selon la revendication 3, **caractérisé en ce que** le couvercle décrit (52) est relié de manière articulée au côté porte de cette cavité (42).

6. Appareil ménager électrique selon la revendication 3, **caractérisé en ce que** l'accumulateur de froid (51) décrit est une bouteille d'accumulateur remplie de fluide d'accumulateur.
